# FASCICULE DE BREVET EUROPEEN

(11) **EP 0 290 314 B1**
(45) Date de publication et mention de la délivrance du brevet: **10.02.1993**
(21) Numéro de dépôt: 88401013.3
(22) Date de dépôt: 26.04.1988
(51) Int. Cl.: H01H 47/32

(54) **Circuit de commande pour appareils de télécommande électriques, notamment télérupteurs, et appareils incorporant ce circuit**
Ansteuerschaltung für elektrische Fernbedienungsapparate, besonders Fernauslöser und Apparate, die diese Schaltung enthalten
Operating circuit for electric remote-control apparatuses, especially remotely controlled brakers, and apparatuses incorporating this circuit

(30) Priorité: 06.05.1987 FR 8706363
(43) Date de publication de la demande: 09.11.1988
(73) Titulaire: HAGER ELECTRO S.A., F-67210 Obernai (FR)
(72) Inventeur: Beck, Dominique, F-67530 Ottrott (FR)
(74) Mandataire: Bernasconi, Jean

(56) Documents cités:
- DE-A- 2 905 129
- DE-A- 3 040 806
- DE-B- 2 806 628
- DE-C- 760 757
- FR-A- 2 583 192
- US-A- 4 227 231

## Description

La présente invention a trait à un circuit de commande pour appareils de télécommande électriques à mécanisme bistable tels que télérupteurs, et comprenant des moyens moteurs, tels qu'une bobine, et destinés à être parcourus par un courant électrique moteur du réseau pour provoquer un changement d'état de l'appareil, le nouvel état restant maintenu sans exiger de consommation d'énergie électrique motrice.

L'invention a également trait aux appareils de télécommande électrique de ce type, et notamment télérupteurs, minuteries, relais, relais temporisés, incorporant ce circuit.

D'après la demande de brevet DE-A-3.040.806, on connaît un dispositif de commande pour relais bistable ou tristable destiné à être commandé à partir d'une source de tension continue. Le relais commandé comprend au moins deux bobines d'actionnement avec leur circuit électronique associé et l'objectif recherché est l'aiguillage vers l'une ou l'autre des bobines de l'impulsion motrice de courant continu. Chaque circuit-bobine comprend des moyens sensibles à une chute de résistance du circuit d'alimentation à savoir notamment condensateur et résistance. Lorsque le circuit est mis sous tension, tous les condensateurs se chargent. A la fermeture du bouton-poussoir, le condensateur du premier circuit-bobine travaille en court-circuit provoquant l'excitation d'un transistor correspondant, puis l'actionnement de la bobine. Dans le même temps, le condensateur du circuit suivant se décharge. Lorsque le bouton-poussoir est de nouveau actionné, le susdit condensateur déchargé agit en court-circuit et commande le transistor correspondant pour alimenter la bobine suivante.

Dans la demande de brevet français FR-A-2 583 192, déposée le 11 juin 1985 par la déposante, on a décrit un appareil de télécommande électrique, tel qu'un télérupteur, à mécanisme bistable et comprenant des moyens moteurs bobinés destinés à être parcourus par un courant électrique moteur du réseau pour provoquer un changement d'état de l'appareil, le nouvel état restant maintenu sans consommation d'énergie électrique motrice, et des moyens de commande actionnés pendant une durée aléatoire ou non pour adresser le courant électrique moteur aux moyens moteurs bobinés, caractérisé en ce que le dimensionnement desdits moyens moteurs bobinés est inférieur à celui qui supporterait un passage continu du courant électrique moteur ou de la tension la plus élévée relative à l'alimentation desdits moyens moteurs, et en ce que lesdits moyens de commande complètent un circuit électronique sensible à un organe de commande pouvant être actionné, à partir d'une source de courant du réseau, pendant une durée aléatoire pour délivrer, auxdits moyens moteurs bobinés, une impulsion motrice de courant électrique moteur du réseau, de courte durée. La présente invention se propose de fournir un tel circuit électronique particulièrement perfectionné.

Un objectif en particulier de l'invention est de fournir un tel circuit permettant de délivrer, auxdits moyens moteurs, tels qu'une bobine, une impulsion de courte durée bien calibrée.

Un autre objectif de l'invention est de réaliser un tel circuit qui soit particulièrement fiable.

Un autre objectif de l'invention est de réaliser un tel circuit permettant de fournir aux moyens moteurs l'énergie nécessaire au basculement d'un mécanisme bistable, qui soit susceptible de détecter le relâchement d'un organe manuel de commande tel qu'un bouton-poussoir, rendant l'appareil qu'il commande à nouveau prêt à recevoir la prochaine commande.

L'invention a pour objet un circuit électronique de commande d'appareils de télécommande, ledit circuit étant destiné à être actionné par un organe de commande, par exemple un bouton-poussoir, associé à une impédance, par exemple une ou plusieurs lampes-témoin, ledit circuit électronique de commande étant disposé dans le circuit, alimenté par exemple par le réseau, d'alimentation d'un moyen moteur, par exemple une bobine, de l'appareil de télécommande, par l'intermédiaire dudit organe de commande, caractérisé en ce qu'il comporte des premiers moyens sensibles à une chute d'impédance dudit circuit d'alimentation, pour rester conducteur pendant une courte durée déterminée permettant l'alimentation motrice dudit moyen moteur, puis cesser d'être conducteur à la fin de ladite durée, et des seconds moyens sensibles à une augmentation d'impédance dudit circuit d'alimentation, pour redevenir conducteur.

Dans une forme de réalisation préférée, le circuit électronique de commande peut comporter un thyristor associé à une résistance en série, avec son moyen de contrôle de gâchette, ledit thyristor étant associé à un pont de diodes pour être maintenu à l'état conducteur suivant chaque alternance du réseau.

Les premiers moyens peuvent avantageusement comporter un circuit de détection sensible à la chute d'impédance dans le circuit d'alimentation, ledit circuit de détection étant associé aux moyens de commande de gâchette du thyristor pour inhiber le thyristor à la fin de ladite courte durée déterminée.

De façon avantageuse, ce circuit de détection peut comporter une résistance et un condensateur en série, ledit condensateur étant en parallèle avec une diode Zener commandant un transistor de commande de gâchette du thyristor, ledit condensateur étant normalement déchargé en dessous du seuil de conduction de la diode Zener; ce qui maintient alors le transistor dans l'état bloqué, la gâchette de thyristor étant alors à l'état activé, ledit condensateur se chargeant progressivement en cas de chute d'impédance du circuit d'alimentation jusqu'à dépasser le seuil de conduction de la diode Zener, provoquant alors l'inhibition de la gâchette du thyristor, rendant le circuit électronique non conducteur.

Les seconds moyens sensibles à une augmentation d'impédance du circuit d'alimentation comportent, de préférence, un condensateur en parallèle avec les bornes alternatives du pont de diodes pour appliquer, en cas d'augmentation d'impédance du circuit d'alimentation, une tension moins élevée sur lesdites bornes alternatives du pont de diode, empêchant les moyens de commande de thyristor d'inhiber le courant de gâchette.

D'autres avantages et caractéristiques de l'invention apparaîtront à la lecture de la description suivante, faite à titre d'exemple non limitatif et se référant au dessin annexé dans lequel :
la figure 1 représente un schéma d'un circuit électronique de commande selon l'invention,
la figure 2 représente un diagramme de fonctionnement de ce circuit dans lequel les courbes l, m, n, o, p représentent respectivement l'état, au cours du temps, du bouton-poussoir, du condensateur C2, du courant moteur, du transistor T et du thyristor Th.

L'appareil de télécommande destiné à être commandé est un télérupteur représenté, schématiquement, en A et incorporé dans un circuit d'utilisation aa. Ce télérupteur A comporte une bobine B actionnant un mécanisme bistable M. La bobine B est interposée dans le circuit d'alimentation bb du réseau alternatif, par exemple 220 Volts.

Dans le circuit d'alimentation bb se trouve interposée une pluralité d'organes de commande B1, B2, ... Bn comprenant chacun un bouton-poussoir BP en parallèle avec une lampe néon servant de témoin indicateur N. Lorsque l'un au moins des boutons-poussoirs est actionné par un utilisateur, il court-circuite sa lampe témoin N, provoquant une chute de l'impédance du circuit d'alimentation bb. En l'absence du circuit électronique de commande selon l'invention, la bobine B du télérupteur est alors soumise à la pleine puissance du circuit d'alimentation pendant toute la durée pendant laquelle le bouton-poussoir est activé, ce qui nécessiterait un dimensionnement de la bobine B capable de résister à cette puissance, nettement superflue puisque le mécanisme bistable M a alors basculé depuis longtemps.

Le circuit électronique selon l'invention comporte un pont de diodes D interposé sur le circuit d'alimentation bb, les jonctions 1 et 2 du pont étant reliées au circuit d'alimentation bb et les jonctions perpendiculaires 3, 4 à des conducteurs de circuit électronique 5, 6.

Entre les conducteurs 5 et 6, se trouvent disposés un thyristor Th avec sa diode de blocage d et une faible résistance en série R. Ce montage permet au thyristor d'être parcouru par le courant d'alimentation à chaque alternance du réseau.

La gâchette g du thyristor Th est actionnée par un transistor de commande de gâchette T interposé entre les conducteurs 5 et 6 avec une résistance en série R1 de valeur importante.

La base du transistor T est reliée par l'intermédiaire d'une résistance R3 à une diode Zener Z aboutissant à la jonction entre une résistance de valeur importante R2 et un condensateur C2, cet ensemble formant lesdits premiers moyens, sensibles à une chute d'impédance dans le circuit d'alimentation bb.

Les seconds moyens, sensibles à une augmentation d'impédance du circuit d'alimentation, sont constitués par un condensateur C1 en parallèle avec le pont de diodes D.

Le fonctionnement est le suivant :
A l'état de repos, aucun bouton-poussoir BP n'est actionné et le circuit d'alimentation bb présente une impédance élevée, de l'ordre de quelques kilo-ohms à l'infini, suivant le nombre d'organes B1 - Bn branchés. Dans cet état, le thyristor Th est maintenu à l'état conducteur par l'intermédiaire de la résistance de gâchette R1 à chaque alternance du secteur en provenance du pont de diodes, le condensateur C2 étant déchargé au-dessous du seuil de conduction de ladite diode Zener Z, de sorte que le courant de gâchette par le biais du transistor T n'est pas inhibé.

A la fermeture (instant tO) de l'un des boutons-poussoirs BP, l'impédance dans le circuit d'alimentation bb chute brusquement, permettant le passage du courant moteur dans la bobine B du télérupteur A de sorte que le mécanisme bistable M bascule. En outre, une tension alternative élevée apparaît aux bornes du pont de diodes D, de sorte que le condensateur C2 se charge progressivement (courbe m). Au bout d'une courte durée déterminée, de préférence comprise entre 5 et 20 ms, la tension continue du condensateur C2 dépasse le seuil de la diode Zener Z (instant t1). Le transistor T se met alors en conduction et inhibe le courant de gâchette du thyristor Th. En conséquence, à l'alternance de tension suivante (instant t2), le thyristor Th n'est plus conducteur et le courant moteur de la bobine B est interrompu, le seul courant subsistant étant celui, très faible, qui traverse, d'une part, le condensateur C1 et, d'autre part, les résistances R2 et R1 qui imposent en fait un état non conducteur au circuit électronique de commande. Cet état reste maintenu tant que l'un au moins des boutons-poussoirs BP reste activé soit intentionnellement, soit par un défaut de fonctionnement.

Lorsque le bouton-poussoir BP est relâché (instant t3), sa lampe néon N est à nouveau mise en circuit et l'impédance du circuit d'alimentation bb est augmentée. Le condensateur C1 disposé aux bornes du pont de diodes D détecte cette augmentation d'impédance en prenant une tension moyennement élevée qu'il impose aux jonctions 3, 4 du pont D. En conséquence, la tension continue du condensateur C2 diminue jusqu'au-dessous du seuil de la diode Zener (instant t4). Le transistor T est alors bloqué et ne peut plus inhiber le courant de gâchette du thyristor Th qui redevient conducteur à l'alternance suivante du secteur d'alimentation bb (instant t5). Le circuit électronique se retrouve alors dans l'état conducteur qui reste maintenu jusqu'au prochain actionnement d'un bouton-poussoir.

Bien que l'invention ait été décrite à propos d'une forme de réalisation particulière, il est bien entendu qu'on peut lui apporter diverses modifications ; ainsi la diode Zener, par exemple, peut être remplacée par tout dispositif à seuil, tel que par exemple lampe-néon, diac, transistor unijonction programmable etc...

## Revendications

1. Circuit électronique de commande d'appareils de télécommande, ledit circuit étant destiné à être actionné par un organe de commande (BP) associé à une impédance (N), ledit circuit de commande étant disposé dans le circuit (bb) d'alimentation d'un moyen moteur (B) de l'appareil de télécommande, par l'intermédiaire dudit organe de commande (BP), caractérisé en ce qu'il comporte des premiers moyens (R2, C2, Z) sensibles à une chute d'impédance dudit circuit d'alimentation (bb), pour rester conducteur pendant une courte durée déterminée permettant l'alimentation motrice dudit moteur (B), puis cesser d'etre conducteur à la fin de ladite durée, et des seconds moyens (C1) sensibles à une augmentation d'impédance dudit circuit d'alimentation (bb), pour redevenir conducteur.

2. Circuit selon la revendication 1, caractérisé en ce qu'il comporte un thyristor (Th) avec son moyen de contrôle de gâchette (R1, T), ledit thyristor étant associé à un pont de diodes (D) pour être maintenu à l'état conducteur à chaque alternance du réseau.

3. Circuit selon la revendication 2, caractérisé en ce que lesdits premiers moyens comportent un circuit de détection (R2, C2, Z) sensible à la chute d'impédance dans le circuit d'alimentation, ledit circuit de détection étant associé au moyen de commande de gâchette (T) du thyristor pour inhiber le thyristor à la fin de ladite courte durée prédéterminée.

4. Circuit selon la revendication 3, caractérisé en ce que ledit circuit de détection comporte un condensateur (C2) en parallèle avec une diode Zener (Z) reliée au moyen de commande de gâchette de thyristor.

5. Circuit selon la revendication 4, caractérisé en ce que ledit circuit de détection est relié à un transistor (T) de commande de gâchette (g) de thyristor (Th).

6. Circuit selon l'une quelconque des revendications 2 à 5, caractérisé en ce que lesdits seconds moyens, sensibles à une augmentation d'impédance du circuit d'alimentation, comportent un condensateur (C1) en parallèle avec les bornes alternatives du pont de diodes.

7. Circuit selon l'une quelconque des revendications 1 à 6, caractérisé en ce que l'organe de commande est un bouton-poussoir (BP) associé à une lampe-témoin (N).

8. Appareils de télécommande électrique à mécanisme bistable, notamment télérupteurs, minuteries, relais, relais temporisés, incorporant le circuit électronique de commande selon l'une quelconque des revendications 1 à 7.

## Claims

1. An electronic control circuit for operating remotely controlled appliances, the said circuit being intended to be actuated by an operating means (BP) associated with an impedance (N), the said operating circuit being disposed in the supply circuit (bb) of means (B) for driving the remotely controlled appliance, through the intermediary of the said operating means (BP), characterised in that it comprises first means (R2, C2, Z) sensitive to a fall in impedance in the said supply circuit (bb) in order to remain conductive for a specific but brief duration allowing a motive supply to the said motor (B), then ceasing to be conductive at the end of the said period, and second means (C1) sensitive to an increase in impedance in the said supply circuit (bb) in order again to be conductive.

2. A circuit according to claim 1, characterised in that it comprises a thyristor (Th) with its gate control means (R1, T), the said thyristor being associated with a diode bridge (D) in order to be maintained in the conductive state at each alternation of the mains.

3. A circuit according to claim 2, characterised in that the said first means comprise a detection circuit (R2, C2, Z) sensitive to the fall in impedance in the supply circuit, the said detection circuit being associated with gate control means (T) of the thyristor to inhibit the thyristor at the end of the said predetermined brief period.

4. A circuit according to claim 3, characterised in that the said detection circuit comprises a condenser (C2) in parallel with a Zener diode (Z) connected to the gate control means of the thyristor.

5. A circuit according to claim 4, characterised in that the said detection circuit is connected to a transistor (T) controlling the gate (g) of the thyristor (Th).

6. A circuit according to any one of claims 2 to 5, characterised in that the said second means, sensitive to a rise in impedance in the supply circuit, comprise a condenser (C1) in parallel with the alternating terminals of the diode bridge.

7. A circuit according to any one of claims 1 to 6, characterised in that the operating means is a push button (BP) associated with a warning light (N).

8. Remote controlled electrical appliances with a bistable mechanism, particularly remote controlled switches, timing devices, relays, timing relays, incorporating the electronic control circuit according to any one of claims 1 to 7.

## Patentansprüche

1. Elektronische Ansteuerungsschaltung für elektrische Fernbedienungsapparate, die dazu bestimmt ist, von einem Steuerungsorgan (BP), das mit einer Impedanz (N) verbunden ist, betätigt zu werden, hierbei ist diese Ansteuerungsschaltung in der Stromversorgungsleitung (bb) eines Antriebsmittels (B) des Fernbedienungsapparates durch das Steuerungsorgan (BP) angeordnet, dadurch gekennzeichnet, daß sie erste Mittel (R2, C2, Z) enthält, die auf einen Abfall der Impedanz der Versorgungsleitung (bb) reagieren, so daß sie für eine kurze, festgelegte Dauer leitend bleibt und die Antriebseinspeisung der Antriebsmittel (B) ermöglicht und dann am Ende der festgelegten Dauer aufhört, leitend zu sein, sowie zweite Mittel (C1), die auf den Anstieg der Impedanz der Versorgungsleitung (bb) reagieren, so daß sie wieder leitend wird.

2. Schaltung nach Anspruch 1, dadurch gekennzeichnet, daß sie einen Thyristor (Th) mit seinem Ansteuerungsmittel (R1, T) umfaßt, hierbei ist der Thyristor mit einer Diodenbrücke (D) verbunden, um bei jedem Stromwechsel des Netzes im leitenden Zustand gehalten zu werden.

3. Schaltung nach Anspruch 2, dadurch gekennzeichnet, daß die ersten Mittel eine Erfassungsschaltung (R2, C2, Z), enthalten, die auf den Abfall der Impedanz in der Stromversorgungsleitung reagiert, die Erfassungsschaltung ist mit dem Ansteuerungsmittel (T) des Thyristors verbunden, um am Ende der kurzen, festgelegten Dauer den Tbyristor zu sperren.

4. Schaltung nach Anspruch 3, dadurch gekennzeichnet, daß die Erfassungsschaltung einen Kondensator (C2) parallel zu einer mit dem Ansteuerungsmittel des Thyristors verbundenen Zenerdiode (Z) enthält.

5. Schaltung nach Anspruch 4, dadurch gekennzeichnet, daß die Erfassungsschaltung mit dem Transistor (T) an der Ansteuerungselektrode (g) des Thyristors (Th) angeordnet ist.

6. Schaltung nach einem der Ansprüche 2 bis 5, dadurch gekennzeichnet, daß die zweiten Mittel, die auf einen Anstieg der Impedanz der Versorgungsleitung reagieren, einen Kondensator (C1) parallel zu den Wechselstrom-Anschlußklemmen der Diodenbrücke enthalten.

7. Schaltung nach einem der Ansprüche 1 bis 6, dadurch gekennzeichnet, daß das Steuerungsorgan aus einem mit einer Kontrollampe (N) verbundenen (BP) Druckknopf besteht.

8. Elektrischer Fernbedienungsapparat mit bistabilem Mechanismus, insbesondere Fernauslöser, Schaltuhren, Relais, Zeitschaltrelais, die eine elektrische Schaltung nach einem der Ansprüche 1 bis 7 enthalten.
